# EUROPÄISCHE PATENTSCHRIFT

(11) **EP 0 160 110 B1**
(45) Veröffentlichungstag und Bekanntmachung des Hinweises auf die Patenterteilung: **23.12.1987**
(21) Anmeldenummer: 84104459.7
(22) Anmeldetag: 19.04.1984
(51) Int. Cl.: B28B 19/00, B05C 1/08

(54) **Vorrichtung zum Auftragen einer Schicht aus einer feinkeramischen Masse auf einen Träger**
Device for applying a layer of a fine ceramic material to a carrier
Dispositif pour appliquer une couche d'une matière céramique fine sur un support

(43) Veröffentlichungstag der Anmeldung: 06.11.1985
(73) Patentinhaber: M.A.N.-ROLAND Druckmaschinen Aktiengesellschaft, 63012 Offenbach (DE)
(72) Erfinder: Theilacker, Klaus, D-8904 Friedberg (DE)

## Beschreibung

Die Erfindung betrifft eine Vorrichtung zum Auftragen einer flüssigen, feinkeramischen Masse auf einen festen, kontinuierlich bewegten Träger, bei der über dem geradlinig geführten Träger ein Vorratsraum für die Masse vorgesehen ist, dessen seitliche Begrenzungen und die in Bewegungsrichtung des Trägers hintere Begrenzung durch feste Wände gebildet sind.

Die US-A-3 991 149 zeigt eine derartige Vorrichtung, bei der die vordere Begrenzung des Vorratsraumes durch eine einstellbare Rakel gebildet ist. Soll mit dieser Vorrichtung eine dünne Schicht einer flüssigen, feinkeramischen Masse aufgebracht werden, so muß die Rakel so eingestellt werden, daß die Höhe des Spaltes zwischen der Rakelunterkante und dem Träger in der Größenordnung der Oberflächenwelligkeit des Trägers liegt, der üblicherweise Erhöhungen und Vertiefungen aufweist, die sich in Laufrichtung des Trägers erstrecken. Dies führt dazu, daß die Spalte über die Breite des Trägers gesehen variiert und zwar im Extremfall so stark, daß der Spalt partiell geschlossen ist. Da eine flüssige, feinkeramische Masse eine Aufschlämmung ist, die kleine Festkörper enthält, können sich weiterhin in Spalten geringer Höhe diese Festkörper festsetzen, wodurch ebenfalls eine gleichmäßige Zufuhr der Masse beeinträchtigt wird. Auch kann sich die Aufschlämmung unterschiedlich entmischen, so daß die Viskosität der aufzutragenden Masse wiederum über die Breite des Trägers gesehen nicht ganz konstant ist. All diese Einflußfaktoren führen in der Praxis dazu, daß bei Verwendung einer Rakel zur Zumessung auf dem Träger Streifen entstehen können, die dünner als die ihnen benachbarten Streifen oder gar frei von Masse sind und sich auch im weiteren Verlauf der Bewegung des Trägers nicht völlig gleichmäßig auffüllen.

Der Erfindung liegt die Aufgabe zugrunde, eine Vorrichtung der eingangs genannten Gattung zu -schaffen, mit der eine flüssige, feinkeramische Masse so genau dosiert auf den Träger aufgetragen werden kann, daß sich eine Schicht gleichmäßiger Dicke über die gesamte Breite des Trägers bildet.

Erfindungsgemäß wird dies durch Anwendung der im Kennzeichen des Patentanspruchs 1 angegebenen Maßnahmen erreicht.

Weitere Merkmale und Vorteile der Erfindung ergeben sich aus den Unteransprüchen. Die Beschreibung eines Ausführungsbeispieles erfolgt anhand der Zeichnung, die eine Vorrichtung nach der Erfindung in einer schematischen Seitenansicht zeigt.

Beim Ausführungsbeispiel ist auf einem Führungstisch 1 ein fester, zu beschichtender Träger 2 geradlinig geführt. Der Träger 2, der beispielsweise aus Stahlblech besteht, wird durch bekannte, nicht dargestellte Mittel kontinuierlich in Richtung des Pfeiles a bewegt. Oberhalb des Führungstisches 1 ist eine Walze 3 angeordnet, in deren Oberfläche 4 in gleichmäßigen Abständen Vertiefungen 5 in Form von achsparallelen Nuten eingeschnitten sind. Anstelle von achsparallelen Nuten als Vertiefungen können auch anders gestaltete Vertiefungen, die in gleichmäßiger Verteilung über den gesamten Umfang der Walze 3 angeordnet sind, Anwendung finden. Die Walze 3 besteht zweckmäßig aus Metall. Vor jedem Ende der Walze 3 ist je eine seitliche Wand 6 angeordnet. Zwischen den beiden Wänden 6 ist eine weitere Wand 7 vorgesehen, die fest an einer Quertraverse 8 angeschlossen ist. Die Wand 7 besteht aus einem elastisch verformbaren Werkstoff, beispielsweise Blech, und erstreckt sich von der Quertraverse 8 ausgehend in Richtung zur Walze 3. Das untere Ende der Wand 7 liegt dabei an der Walze 3 unmittelbar oberhalb des Trägers 2 an. Weiterhin sind mehrere Stellschrauben 9 vorgesehen, die je durch ein Gewinde in der Quertraverse 8 hindurchgeschraubt sind und deren vordere Enden auf den elastischen unteren Abschnitt der Wand 7 wirken.

Die Walze 3 bildet zusammen mit den beiden einander gegenüberliegenden Wänden 6, die abdichtend an der Walze anliegen, und der Wand 7 einen Vorratsraum für die aufzutragende keramische Masse 10. Diese Masse wird über ein oder mehrere Zuführrohre 11 in den Vorratsraum eingebracht, zweckmäßig in der Weise, daß die Oberfläche der flüssigen Masse 10 stets etwa in gleicher Höhe steht.

Zum Antrieb der Walze 3 ist ein Elektromotor, beispielsweise ein Gleichstromelektromotor 12, vorgesehen, auf dessen Achse eine Riemenscheibe 13 aufgesetzt ist. Die Riemenscheibe 13 steht über einen Riemen 14, beispielsweise einen Keilriemen, mit einer weiteren Riemenscheibe 15 auf der Achse der Walze 3 in Verbindung.

Weiterhin ist in Bewegungsrichtung des Trägers 2 hinter der Walze 3 eine Schichtdickenmeßeinrichtung 16 angeordnet, mit der die Dicke der auf den Träger aufgebrachten Schicht gemessen werden kann. Die Schichtdickenmeßeinrichtung 16 gibt die ermittelten Schichtdickenwerte an eine Steuereinrichtung 17, mit der die Drehzahl des Elektromotors 12 geändert werden kann. Die Steuereinrichtung kann jedoch auch auf ein stufenlos regelbares Getriebe wirken.

Im Betrieb der Vorrichtung nehmen die Vertiefungen 5 der in Richtung des Pfeiles b umlaufenden Walze 3 beim Durchlauf durch den Vorratsraum keramische Masse 10 auf. Da die Wand 7 an der Oberfläche 4 der Walze 3 anliegt, kann in einer bestimmten Zeiteinheit nur so viel Masse 10 aus dem Vorratsbehälter zum Träger 2 transportiert werden, wie dem Volumen der in dieser Zeit über den Träger hinweglaufenden Vertiefungen 5 entspricht, so daß sich auch bei sehr dünnflüssiger Masse eine sehr genaue Mengendosierung ergibt. Sobald eine Vertiefung 5 aus dem Bereich der Wand 2 austritt, fließt die hierin enthaltene Masse 10 auf den Träger 2. Hierdurch bilden sich zunächst quer zur Bewegungsrichtung a verlaufende Massestreifen. Infolge der Dünnflüssigkeit der Masse verteilen sich diese Streifen jedoch nach einer kurzen Zeit zu einer gleichmäßigen Schicht 18. Um in möglichst kurzer Zeit eine Schicht gleichmäßiger Dicke zu erreichen, ist es zweckmäßig, die Walze 3 mit einer Oberflächengeschwindigkeit anzutreiben, die über der Vorschubgeschwindigkeit des Trägers 2 liegt. Bei den so eng nebeneinander aufgebrachten Streifen sind die Lücken zwischen den Streifen kleiner und können sich daher schneller auffüllen.

Sollte, beispielsweise infolge Änderungen der Fließfähigkeit der Masse, die auf den Träger aufgebrachte Schicht 18 nicht die gewünschte Dicke haben, so wird dies von der Schichtdickenmeßeinrichtung ermittelt und über die Steuereinrichtung 17 ein Impuls auf den Motor 12 gegeben, der zu einer Änderung der Drehzahl des Motors und damit der Walze 3 führt. Wird die Geschwindigkeit der Walze erhöht, wobei selbstverständlich die Vorschubgeschwindigkeit des Trägers 2 konstant bleibt, so wird pro Zeiteinheit mehr Masse zugeführt, so daß die Dicke der Schicht 18 größer wird. Entsprechend wird durch Verminderung der Drehzahl der Walze 3 weniger Masse auf den Träger 2 aufgebracht. Diese Einrichtung schafft weiterhin die Möglichkeit, durch entsprechende Änderung der Grundeinstellung der Steuereinrichtung 17 unterschiedliche Schichtdicken einzustellen.

Bei der vorstehend beschriebenen Arbeitsweise dienen die Stellschrauben 9 dazu, die Wand 7 in Anlage an der Oberfläche 4 der Walze 3 zu halten, insbesondere bei einem Abrieb eine Nachstellmöglichkeit zu bieten, wenngleich dies auch dadurch erreichbar ist, daß die Wand unter ihrer Eigenelastizität an der Oberfläche 4 der Walze 3 anliegt.

Sollte die Masse 10 stark schmirgelnde Bestandteile enthalten, so ermöglichen es die Stellschrauben 9, einen geringen Spalt zwischen der Oberfläche 4 der Walze 3 und der Wand 7 einzustellen, wodurch der Abrieb an der Berührungsstelle der beiden Teile herabgesetzt werden kann. Die daraus resultierende größere Durchsatzmenge kann über eine Verminderung der Drehzahl der Walze 3 kompensiert werden.

## Patentansprüche

1. Vorrichtung zum Auftragen einer flüssigen, feinkeramischen Masse auf einen festen, kontinuierlich bewegten Träger (2), bei der über dem geradlinig geführten Träger (2) ein Vorratsraum für die Masse (10) vorgesehen ist, dessen seitliche Begrenzungen und die in Bewegungsrichtung des Trägers (2) hintere Begrenzung durch feste Wände (6, 7) gebildet sind, dadurch gekennzeichnet, daß die in Bewegungsrichtung des Trägers (2) vordere Begrenzung des Vorratsraumes für die Masse (10) aus einer rotierend angetriebenen Walze (3) besteht, in deren Oberfläche Vertiefungen (5) vorgesehen sind, und daß die hintere Wand (7) des Vorratsraumes zum Träger (2) geneigt ist und unmittelbar oberhalb des Trägers (2) zur Anlage an der Oberfläche (4) der Walze (3) bringbar ist.

2. Vorrichtung nach Anspruch 1, dadurch gekennzeichnet, daß die Vertiefungen (5) als achsparallele Nuten ausgebildet sind.

3. Vorrichtung nach Anspruch 1 oder 2, dadurch gekennzeichnet, daß die Walze (3) mit variabler Geschwindigkeit antreibbar ist.

4. Vorrichtung nach Anspruch 3, dadurch gekennzeichnet, daß in Bewegungsrichtung des Trägers (2) hinter der Walze (3) eine über eine Steuereinrichtung (17) die Drehzahl der Walze (3) beeinflussende Schichtdickenmeßeinrichtung (16) angeordnet ist.

## Claims

1. Device for applying a liquid, fine ceramic material onto a fixed, continuously moving carrier (2), in which a supply chamber for the material (10) is provided over the rectilinearly guided carrier (2), whose lateral limitations and whose rear limitation in the direction of movement of the carrier (2) are formed by fixed walls (6, 7), characterised in that the front limitation of the supply chamber for the material (10) in the direction of movement of the carrier (2) comprises a rotary driven roller (3), in the surface of which depressions (5) are provided, and in that the rear wall (7) of the supply chamber is inclined towards the carrier (2) and can be brought directly above the carrier (2) to abut the surface (4) of the roller (3).

2. Device according to claim 1, characterised in that the depressions (5) are formed as axis- parallel grooves.

3. Device according to claim 1 or 2, characterised in that the roller (3) can be driven with variable speed.

4. Device according to claim 3, characterised in that in the direction of movement of the carrier (2) after the roller (3) there is arranged a layer thickness measuring device (16) affecting the speed of the roller (3) by means of a control device (17).

## Revendications

1. Dispositif pour déposer une pâte de matière céramique fine et fluide sur un support solide (2), déplacé de façon continue, dans lequel il est prévu au-dessus du support (2) guidé en ligne droite un volume de stockage pour la pâte (10), dont les délimitations latérales et la délimitation arrière, dans la direction de déplacement du support (2), sont formées par des parois solides (6, 7), caractérisé en ce que la délimitation avant, en considérant la direction de mouvement du support (2), du volume de stockage de la pâte (10) se compose d'un cylindre (3) entraîné en rotation et dans la surface duquel sont prévus des évidements (5) et en ce que la paroi arrière (7) du volume de stockage est inclinée par rapport au support (2) et peut être amenée directement au-dessus du support (2) en vue d'une application contre la surface (4) du cylindre (3).

2. Dispositif selon la revendication 1, caractérisé en ce que les évidements (5) sont réalisés sous la forme de rainures parallèles à l'axe.

3. Dispositif selon une des revendications 1 ou 2, caractérisé en ce que le cylindre (3) peut être entraîné à une vitesse variable.

4. Dispositif selon la revendication 3, caractérisé en ce qu'il est prévu, en arrière du cylindre (3) en considérant la direction de mouvement du support (2), un dispositif (16) de mesure d'épaisseur de couche agissant sur la vitesse de rotation du cylindre (3) par l'intermédiaire d'un dispositif de commande (17).
